# EUROPÄISCHE PATENTSCHRIFT

(11) **EP 0 155 456 B1**
(45) Veröffentlichungstag und Bekanntmachung des Hinweises auf die Patenterteilung: **14.09.1988**
(21) Anmeldenummer: 85100616.3
(22) Anmeldetag: 22.01.1985
(51) Int. Cl.: C10L 1/06

(54) **Verfahren zur Herstellung eines Vergaser-Kraftstoffes aus Kohleleichtöl**
Process for the preparation of a fuel for a carburetter engine from a light coal oil
Procédé de préparation d'un combustible pour moteur à carburateur à partir d'une huile légère de charbon

(30) Priorität: 22.03.1984 DE 3410455
(43) Veröffentlichungstag der Anmeldung: 25.09.1985
(73) Patentinhaber: RUHRKOHLE AKTIENGESELLSCHAFT, 44623 Herne (DE)
(72) Erfinder: Jankowski, Alfons, Dr. rer.nat, D-4300 Essen 1 (DE); Döhler, Werner, Dr.-Ing., D-4370 Marl (DE); Fehrer, Albert, Dipl.-Ing., D-4223 Voerde (DE)

(56) Entgegenhaltungen:
- DE-B- 1 041 727
- US-A- 3 518 182

## Beschreibung

Die Erfindung betrifft ein Verfahren zur Herstellung eines Vergaserkraftstoffes, bei dem kohlestämmiges Leichtöl in einer Raffinationsstufe und einer nachfolgenden Reformierstufe behandelt wird.

Es ist bekannt, daß aus Kohle gewonnene Vergaserkraftstoffe wegen des molekularen Aufbaus der Kohle aus kondensierten Aromaten hocharomatisch sind und einen relativ hohen Benzolgehalt, nämlich zwischen 10 und 20 Gew.-%, aufweisen.

Dieser hohe Benzolgehalt ist wegen der toxischen Eigenschaften des Benzols unerwünscht.

Maßnahmen zur Senkung des Benzolgehaltes laufen darauf hinaus, daß durch Verschneiden mit benzolarmen Vergaserkraftstoffen die Konzentration des Benzols gesenkt wird. Dies setzt voraus, daß benzolarmer Vergaserkraftstoff, meist mineral- ölstämmigen Ursprungs, zur Verfügung steht, was bei einer autark arbeitenden Kohleverflüssigungsanlage nicht der Fall sein wird.

Davon ausgehend liegt der Erfindung die Aufgabe zugrunde, ein Verfahren der eingangs genannten Art zu schaffen, mit dem unmittelbar ein benzolarmer, hochoktaniger, umweltfreundlicher Vergaserkraftstoff erhalten wird, der bevorzugt ohne Hinzufügen oktanzahlerhöhender Zusatzstoffe Oktanzahlen (ROZ/MOZ) von mindestens 98/88 aufweist; dieses Verfahren soll also unabhängig von der Verfügbarkeit benzolarmer Zumischkomponenten arbeiten.

Als technische Lösung wird hierzu vorgeschlagen, daß bei einem Verfahren der eingangs genannten Art aus dem Reformat (Einsatzreformat) eine Kernfraktion mit dem relativ höchsten Benzolgehalt abdestilliert wird, daß die beiden übrigen Reformatfraktionen vereinigt und gemeinsam als Vergaserkraftstoff verwendet werden, und daß dieser Vergaserkraftstoff einen Benzolgehalt von höchstens 5 Gew.-% aufweist.

Ein so gewonnener Vergaserkraftstoff hat den Vorteil, daß die Oktanzahl trotz der weitgehenden Benzolgehaltsverminderung gleich groß oder größer als die Oktanzahl des Einsatzreformates ist, ohne daß hierzu Zumischkomponenten oder die oktanzahlerhöhenden, umweltschädlichen Zusatzstoffe erforderlich sind, wobei ein solcher Vergaserkraftstoff Oktanzahlen (ROZ = Research-Oktanzahl/ MOZ = Motoroktanzahl) von 98/88 erreicht und damit als Superkraftstoff nach DIN 51 600 verwendbar ist. Gleichzeitig weist der erfindungsgemäße Vergaserkraftstoff einen im Grunde beliebig geringen, bevorzugt aber höchstens 5 Gew.-%igen Benzolgehalt auf, so daß entsprechenden behördlichen Anforderungen an den Benzolgehalt ohne Schwierigkeiten entsprochen werden kann. Zudem wird mit dem erfindungsgemäßen Verfahren gleichzeitig eine mit Benzol hoch angereicherte Fraktion erhalten, die aufgrund ihrer hohen Benzolkonzentration auch unter wirtschaftlichen Gesichtspunkten als wertvoller Chemierohstoff weiterverwendbar ist. Dabei fallen auch Paraffine und Naphthene in hoher Konzentration an, die als Lösungsmittel oder als Einsatz zur Olefinherstellung nach bekannten Verfahren nutzbar sind.

Es wurde überraschend gefunden, daß mittels Rektifikation aus dem kohlestämmigen Reformat stark benzolhaltige Fraktionen separiert werden können, ohne die ROZ/MOZ des übrigen Reformates zu erniedrigen, obwohl das die Oktanzahl günstig beeinflussende Benzol entfernt wird.

Zwar weist die US-A-3 518 182, Spalte 9, Zeilen 41 bis 45 in die Richtung einer Herstellung eines benzolarmen, hochoktanigen und umweltfreundlichen Vergaserkraftstoffes durch einfache konventionelle Rektifikation eines Reformates, die erfindungsgemäße Erhöhung der Oktanzahl wird dadurch aber nicht getroffen.

Das Reformat (Einsatzreformat) wird in bekannter Weise bevorzugt aus Kohleleichtöl wie folgt hergestellt: die Umwandlung der Kohle zu einem Vergaserkraftstoff (Benzin) erfolgt in mehreren Stufen. In einer ersten Stufe, der Sumpfphase, wird die Kohle in Gegenwart feinverteilter Katalysatoren mittels Wasserstoff unter geeignetem Druck und Temperatur in ein rohes Kohleöl (Mittelöl und Rohbenzin) überführt. Das Rohbenzin wird dann zunächst in einer nachgeschalteten Raffinationsstufe über Raffinationskatalysatoren in Gegenwart von Wasserstoff bei erhöhtem Druck (50-100 bar=50-100 x 10⁵ Pa) und bei höherer Temperatur (35D-400°C) raffiniert. Bei der Raffination werden die als Katalysatorgifte für den Reformerkontakt wirkenden Heteroatome Schwefel, Stickstoff und Sauerstoff, die organisch gebunden im Öl vorhanden sind, bis auf geringe Spuren ( < 1 ppm) entfernt. Das raffinierte Benzin besitzt relativ geringe Oktanzahlen und erfüllt die nach DIN 51 600 geforderten ROZ/MOZ von 98/88 nicht.

Zur Oktanzahlverbesserung muß reformiert werden. Das Reformieren erfolgt in bekannter Weise über Reformerkontakte auf Basis Platin oder Platin/ Rhenium bei 10-30 bar (= 10-30 x 10⁵ Pa) Wasserstoffdruck und etwa 500°C. Im Reformer finden zahlreiche Reaktionen wie Isomerisierungs-, Dehydrocyklisierungsreaktionen, Olefinbildung und Aromatisierung statt. Bei den kohlestämmigen Raffinaten, die hohe Konzentrationen von Naphthenen (also hydrierten Aromaten) enthalten, ist die Isomerisierungs-Aromatisierungsreaktion im Reformer vorherrschend. Die Naphthene, das Cyclohexan und Methylcyclopentan bilden im Reformer Benzol. Je nach den Verfahrensbedingungen im Reformer liegt der Benzolgehalt im Kohlebenzin zwischen 10 und 20 Gew.-%.

Mit einem solchen Einsatzreformat werden nun durch die erfindungsgemäße Verfahrensweise die vorerwähnten Vorteile erzielt. Dabei weist gemäß einer praktischen Ausführungsform der Erfindung das Einsatzreformat eine Siedelage von 40 bis 200°C und eine Oktanzahl ROZ bzw. MOZ von 98 bzw.88 auf. Die für das Hydrotreating bevorzugten Bindungen ergeben sich aus der Zeitschrift «Erdöl und Kohle-Erdgas-Petrochemie vereinigt mit Brennstoff-Chemie», Bd. 36,1983, Seiten 370 bis 372.

Gemäß der Erfindung beträgt die Siedelage der abzudestillierenden Kernfraktion aus dem Reformat etwa 65 bis 85 ° C.

Gemäß einer anderen Weiterbildung der Erfindung wird bei einer mehrstufig durchgeführten Reformierung die erste Stufe unter solchen Betriebsbedingungen gefahren, die für die Benzolbildung besonders günstig sind, wobei nachfolgend die Kernfraktion abdestilliert wird und die übrigen Fraktionen in nachfolgenden weiteren Reformierstufen gemeinsam unter solchen Bedingungen behandelt werden, daß das dabei anfallende und insgesamt als Vergaserkraftstoff verwendete Reformat möglichst weitgehend isomerisiert ist. Durch diese Maßnahme werden besonders günstige Ergebnisse im Sinne der Erfindung erzielt.

### Ausführungsbeispiel:

Bei dem erfindungsgemäßen Verfahren wird ein kohleölstämmiges Reformat (Strom 1 gemäß dem beigefügten Verfahrensschema) mittels Rektifikation in drei Fraktionen zerlegt (Strom 2, 3 und 4). Strom 2 besteht aus niedrigsiedenden Kohlenwasserstoffen, der je nach Trennwirksamkeit und Fahrweise der Rektifizierkolonne schwankende Benzolanteile erhält, im allgemeinen aber weniger als 5%.

Strom 3 ist eine Fraktion, in der Benzol angereichert ist und die für Kohleöl spezifischen Begleitkohlenwasserstoffe des Benzols enthält. Strom 4 enthält die höher siedenden Kohlenwasserstoffe des Einsatzreformates und je nach Trennwirksamkeit und Fahrweise der Rektifizierkolonne schwankende Benzolteile, im allgemeinen weniger als 5%.

Strom 5, eine Vereinigung der Ströme 2 und 4, stellt den benzolarmen Vergaserkraftstoff mit Benzolgehalten von weniger als 5% dar.

Zur Rektifikation können die gebräuchlichen Füllkörper- oder Glockenbödenkolonnen eingesetzt werden.

Aus Strom 3 kann durch bekannte Extraktionsverfahren das Benzol - in hoher Reinheit - als wertvoller Chemierohstoff gewonnen werden. Die restlichen Anteile, bestehend aus Paraffinen und Naphthenen, können als Lösungsmittel oder als Einsatz zur Olefinherstellung nach bekannten Verfahren benutzt werden.

Beim Einsatz von 100 Gew.-Teilen (Gew.-Tle) kohlenstämmigen Reformates werden im allgemeinen 5 bis 15 Gew.-Tle Strom 2, 10 bis 25 Gew.-Tle Strom 3 und 60 bis 85 Gew.-Tie Strom 4 gewonnen. Die Anteile sind jedoch von der Zusammensetzung des Reformates abhängig und können bei abweichender Kohleölaufbereitung, unter dem Gesichtspunkt der Erzeugung eines benzolarmen Vergaserkraftstoffes, andere Verhältnisse bilden.

Der Siedeschnitt des Stromes 3 muß so erfolgen, daß letztlich im Strom 5 ein Benzolgehalt < 5 Gew.-% erhalten wird.

Bei allen nach dem erfindungsgemäßen Verfahren durchgeführten Versuchen ergaben die Messungen der ROZ/MOZ der Einzelströme überraschend, daß der Strom 3 trotz hoher Benzolgehalte (Benzol ROZ > 100) wesentlich geringere Oktanzahlen aufweist als das Einsatzreformat, und zwar ROZ/MOZ 83/76. Demzufolge wird die Oktanzahl des Stromes 5 trotz Entfernung des hochoktanigen, aber umweltschädigenden Benzols unerwartet erhöht.

So werden aus einem kohlestämmigen, in vorbeschriebener Weise hergestellten Reformat mit einer ROZ/MOZ von 99,3/88,0 und einem Benzolgehalt von 12 Gew.-% 19 Gew.-Tle einer Fraktion - von 65 bis 85° siedend - isoliert (Strom 3). In dieser Fraktion waren etwa 50 Gew.-% Benzol enthalten und es wurden eine ROZ/MOZ von 83/76 gemessen. Der resultierende, benzolarme Vergaserkraftstoff (81 Gew.-Tle, Strom 5) erreichte eine ROZ/MOZ von 100/89 bei einem Restbenzolgehalt von 2,6 Gew.-%. Dabei diente eine 15bödige Füllkörperkolonne mit einem Rücklaufverhältnis von 1:2 als Rektifikationsapparatur.

## Patentansprüche

1. Verfahren zur Herstellung eines Vergaserkraftstoffes, bei dem kohlestämmiges Leichtöl in einer Raffinationsstufe und einer nachfolgenden Reformierstufe behandelt wird, dadurch gekennzeichnet, daß aus dem Reformat (Einsatzreformat) eine Kernfraktion mit dem relativ höchsten Benzolgehalt abdestilliert, wobei die Siedelage der abzudestillierenden Kernfraktion etwa 65 bis 85 ° C beträgt, wird, daß die beiden übrigen Reformatfraktionen vereinigt und gemeinsam als Vergaserkraftstoff verwendet werden und daß dieser Vergaserkraftstoff einen Benzolgehalt von höchstens 5 Gew.-% aufweist.

2. Verfahren nach Anspruch 1, dadurch gekennzeichnet, daß das Einsatzreformat eine Siedelage von 40 bis 200°C und eine Oktanzahl (ROZ bzw. MOZ) von 98 bzw. 88 aufweist.

3. Verfahren nach Anspruch 1 oder 2, dadurch gekennzeichnet, daß bei einer mehrstufig durchgeführten Reformierung die erste Stufe unter solchen Betriebsbedingungen gefahren wird, die für die Benzolbildung besonders günstig sind, daß nachfolgend die Kernfraktion abdestilliert wird, und daß die übrigen Fraktionen in nachfolgenden weiteren Reformierstufen gemeinsam unter solchen Bedingungen behandelt werden, daß die Paraffine des dabei anfallenden und insgesamt als der Vergaserkraftstoff verwendeten Reformates möglichst weitgehend isomerisiert sind.

## Claims

1. Process for the preparation of a fuel for a carburettor engine, wherein light oil originating from coal is treated in a refining step and a succeeding reforming step, characterized in that a core fraction having the relatively highest benzol content is distilled off from the reformate (feed reformate), the boiling range of the core fraction to be distilled off being approx. 65 to 85°C, that the other two reformate fractions are combined and jointly used as carburettor engine fuel, and that this carburettor engine fuel has a benzol content of at most 5% by wt.

2. Process according to Claim 1, characterized in that the feed reformate has a boiling range of 40 to 200°C and an octane number (ROZ, MOZ respectively) of 98, 88 respectively.

3. Process according to Claim 1 or 2, characterized in that, in a multi-step reforming, the first step is carried out under such operating conditions as are especially suitable for the forming of benzol, that thereafter the core fraction is distilled off, and that the other fractions are treated in succeeding, further reforming steps jointly under such conditions that the paraffins of the performate produced and used as a whole as the carburettor engine fuel are isomerized to the greatest possible extent.

## Revendications

1. Procédé de préparation d'un combustible pour moteur à carburateur, dans lequel de l'huile légère issue du charbon est traitée dans une étape de raffinage et dans une étape ultérieure de reformage, caractérisé en ce qu'à partir du reformat (reformat chargé) on sépare par distillation une fraction de coeur ayant la teneur en benzène relativement la plus élevée, l'intervalle d'ébullition de la fraction de coeur à séparer par distillation étant d'environ 65 à 85°C, en ce que les deux autres fractions du reformat sont réunies et utilisées conjointement comme combustible pour moteur à carburateur, et en ce que ce combustible pour moteur à carburateur présente une teneur en benzène de 5% en poids au maximum.

2. Procédé suivant la revendication 1, caractérisé en ce que le reformat chargé présente un intervalle d'ébullition de 40 à 200°C et un indice d'octane (IOR, et respectivement IOM) de 98, et respectivement de 88.

3. Procédé suivant l'une ou l'autre des revendica-, tions 1 et 2, caractérisé en ce que, au cours d'un reformage effectué en plusieurs étapes, la première étape est conduite dans des conditions de fonctionnement qui sont particulièrement favorables pour la formation de benzène, en ce qu'ensuite la fraction de coeur est séparée par distillation et en ce que les autres fractions sont, dans les autres étapes suivantes du reformage, traitées conjointement dans des conditions telles que les paraffines du reformat obtenu et utilisé entièrement comme combustible pour moteur à carburateur soient isomérisées aussi largement que possible.
